# FASCICULE DE BREVET EUROPEEN

(11) **EP 3 018 268 B1**
(45) Date de publication et mention de la délivrance du brevet: **13.09.2017**
(21) Numéro de dépôt: 15193535.0
(22) Date de dépôt: 06.11.2015
(51) Int. Cl.: E05B 47/06, E05B 47/00, E05B 47/02

(54) **MÉCANISME DÉBRAYABLE POUR SERRURE MOTORISÉE DE TYPE CYLINDRE À BOUTON**
ENTKUPPELBARER MECHANISMUS FÜR MOTORISIERTE SCHLIESSVORRICHTUNG VOM TYP SCHLIESSZYLINDER MIT DRUCKKNOPF
RELEASABLE MECHANISM FOR MOTORISED BUTTON-CYLINDER LOCK

(30) Priorité: 07.11.2014 FR 1460770
(43) Date de publication de la demande: 11.05.2016
(73) Titulaire: Openways Sas, 78100 Saint-Germaine en Laye (FR)
(72) Inventeur: METIVIER, Pascal, 78100 SAINT GERMAIN EN LAYE (FR); AGUEDA, Aitor, 64700 HENDAYE (FR)
(74) Mandataire: Dupuis-Latour, Dominique

(56) Documents cités:
- DE-A1-102011 103 337
- US-A1- 2010 212 381
- US-B1- 7 543 469

## Description

L'invention concerne les serrures de type cylindre à bouton, motorisées à l'ouverture et à la fermeture.

Elle s'applique notamment aux serrures comprenant un cylindre à profil normalisé avec, côté extérieur, une entrée de serrure permettant l'introduction d'une clé et, côté intérieur, un bouton de manoeuvre.

Une telle serrure peut être actionnée manuellement, de l'extérieur par introduction d'une clé et rotation sur un ou plusieurs tours, ou bien côté intérieur par rotation du bouton de manoeuvre, également sur un ou plusieurs tours. La serrure peut aussi être manoeuvrée automatiquement au moyen d'un moteur électrique, à l'ouverture ou à la fermeture, qui entraine en rotation les parties mobiles de la serrure en lieu et place de l'action manuelle sur la clé ou le bouton.

Dans tous les cas, la serrure comprend un bloc stator, destiné à être fixé à une porte ou autre ouvrant, et un ensemble rotor mobile en rotation par rapport au stator et solidaire du bouton et du mécanisme recevant la clé. L'entrainement du rotor provoque le déplacement d'un panneton destiné à assurer le verrouillage de la porte. Dans certains cas, l'entrainement du rotor dans le sens de l'ouverture assure également, en fin de course, le déplacement d'un pêne, notamment pour les portes dépourvues de béquille côté extérieur. L'ouverture de la porte est alors possible, après déverrouillage du panneton, tant que le pêne est escamoté.

Ce type de serrure pose le problème des interférences entre l'entrainement manuel et l'entrainement motorisé, qui doivent être tous deux séparément disponibles, mais pour entrainer un même mécanisme. En particulier, si l'on actionne à la main la clé ou le bouton, il convient que le système d'entrainement électrique, qui n'est pas alimenté et est donc purement passif, ne s'oppose pas à cette manoeuvre manuelle.

Un tel mécanisme de commande de serrure est par exemple décrit dans le DE 10 2011 103 337 A1.

Une première solution consiste à laisser la motorisation embrayée par défaut et à prévoir un mécanisme, commandé par un bouton-poussoir ou un contacteur interne, alimentant un solénoïde dont le noyau est lié à un pignon qui se déplace pour débrayer le moteur.

Cette solution présente plusieurs inconvénients :
- elle nécessite un mécanisme supplémentaire relativement compliqué, notamment pour autoriser une commande depuis l'extérieur (il est nécessaire de prévoir un contacteur interne à la serrure pour déclencher le solénoïde) ;
- ce mécanisme est relativement fragile, du fait notamment des composants électromécaniques utilisés ;
- enfin, dans la mesure où par principe la motorisation est embrayée par défaut, si le pignon à débrayer est bloqué, détérioré, etc. ou en cas de problème électrique ou de pile épuisée, il devient impossible de manoeuvrer manuellement la serrure, car le motoréducteur employé n'est pas réversible et le mécanisme qui permet de le débrayer ne fonctionne plus.

Une autre solution consiste à utiliser un moteur à entrainement direct, à couple élevé, au lieu d'un motoréducteur. Un tel moteur reste certes toujours embrayé, mais la transmission est réversible du fait de la faible démultiplication. Une manoeuvre manuelle de la serrure est alors possible car les pièces tournantes du moteur, même si ce dernier n'est pas alimenté, peuvent être entrainées passivement par la clé ou le bouton sans opposer trop de résistance mécanique.

Cette autre manière de procéder présente cependant, elle aussi, des inconvénients :
- un moteur à couple élevé, généralement un moteur pas-à-pas, est plus fragile et volumineux qu'un moteur simple combiné à un motoréducteur ;
- un tel moteur à couple élevé nécessite une pile d'alimentation relativement puissante (du type pile au lithium) en raison de l'appel de courant important, ce qui exclut l'utilisation de piles courantes de type piles alcalines ;
- la transmission est certes réversible, mais le moteur n'est jamais réellement en roue libre. De fait, si le mécanisme d'entrainement est bloqué ou endommagé la manoeuvre manuelle est impossible. De plus, la motorisation oppose une résistance passive non nulle au moment de la manoeuvre manuelle, ce qui rend l'effort à exercer supérieur à ce qu'il serait dans le cas d'une solution avec débrayage total et mise en roue libre de l'entrainement électrique.

Le but de l'invention est de remédier à ces différents inconvénients en proposant une serrure de type cylindre à bouton motorisée à l'ouverture et à la fermeture qui présente les avantages suivants :
- mécanisme débrayé par défaut, c'est-à-dire qu'en l'absence d'actionnement le rotor de la serrure est en vraie roue libre par rapport à l'entrainement électrique : la serrure sera alors toujours manoeuvrable manuellement, de l'intérieur aussi bien que de l'extérieur, sans entrainer le moteur et donc sans que celui-ci n'oppose aucune résistance passive ou risque de blocage lors de la rotation du bouton ou de la clé ;
- mécanisme d'embrayage/débrayage entièrement mécanique, sans aucun organe électrique tel que bouton-poussoir ni solénoïde pour la commande du débrayage et la mise en roue libre de la motorisation ;
- moteur unique à vitesse de rotation élevée combinable à un train d'engrenages de motoréduction, ce qui permet de choisir un modèle de moteur simple, peu volumineux et alimentable par des piles ordinaires de type alcalines ;
- compatibilité avec tout type de serrure, quel que soit le nombre de tours nécessaires au verrouillage/déverrouillage (un tour, deux tours, deux tours et demi, etc.). Il s'agit notamment de permettre l'adaptation simple d'une motorisation à des serrures préexistantes, en ajoutant seulement un mécanisme motorisé côté intérieur en remplacement ou en complément du bouton de manoeuvre d'origine ;
- dans le cas d'une serrure où le rotor entraine également un pêne en fin de course, possibilité de maintien de ce pêne en position rétractée le temps nécessaire sans consommation du moteur, donc en ménageant la durée de vie des piles d'alimentation (un moteur alimenté consommant beaucoup plus lorsque son rotor est bloqué que lorsqu'il tourne).

L'invention concerne une serrure de type cylindre à bouton, motorisée à l'ouverture et à la fermeture, du type général divulgué par le DE 10 2011 103 337 A1 précité et correspondant au préambule de la revendication 1. Pour atteindre les but exposés ci-dessus, l'invention propose d'y incorporer les éléments visé par la partie caractérisante de la revendication 1.

Les sous-revendications visent des modes de réalisation particuliers, avantageux.

On va maintenant décrire un exemple de mise en oeuvre de l'invention, en référence aux dessins annexés où les mêmes références désignent d'une figure à l'autre des éléments identiques ou fonctionnellement semblables.
La Figure 1 est une perspective de trois-quarts avant du mécanisme de la serrure de l'invention, en situation, avec ses différentes pièces assemblées.
La Figure 2 est une perspective de trois-quarts arrière du mécanisme de serrure de la Figure 1.
La Figure 3 est une perspective latérale du mécanisme de serrure de la Figure 1.
La Figure 4 est un éclaté montrant les différentes pièces du mécanisme débrayable de couplage du moteur au rotor de la serrure de l'invention.
La Figure 5 montre, isolément et en vis-à-vis, la roue motrice et l'organe de couplage du mécanisme débrayable selon l'invention, avec le détail des différents éléments présents sur ces deux pièces.

On va maintenant décrire un exemple non limitatif de serrure motorisée réalisée selon les enseignements de l'invention.

### Configuration générale de la serrure

La référence 10 désigne de façon générale une serrure de type cylindre à bouton, apte à être manoeuvrée indifféremment à la main (par une clé depuis l'extérieur, ou par un bouton depuis l'intérieur) ou par un moteur électrique piloté par exemple par un dispositif de contrôle d'accès.

La serrure 10 comporte, de manière en elle-même classique, un bloc stator 12 présentant un profil normalisé 14, notamment un profil "européen" permettant son insertion dans un logement approprié d'une porte ou de tout autre type d'ouvrant.

La serrure comporte également un bloc rotor 16 avec un panneton 18. Sur les Figures 1 à 3 ce panneton est illustré en position rétractée dans un logement du bloc stator 12, ce qui correspond à une position où la serrure est déverrouillée.

Du côté extérieur de l'ouvrant, le bloc rotor comprend une entrée de serrure 20 permettant l'introduction d'une clé pour la manoeuvre manuelle de la serrure et l'ouverture de la porte depuis l'extérieur, et du côté opposé un bouton de manoeuvre 22 solidaire du bloc rotor pour permettre un verrouillage ou un déverrouillage de la serrure depuis l'intérieur, par rotation dans un sens ou dans l'autre de ce bouton 22.

Comme illustré Figure 4, le bouton 22 est solidaire d'un axe central de manoeuvre 24, formé monobloc avec le bouton et faisant saillie vers l'intérieur de la serrure. Cet axe central est muni de moyens de couplage au mécanisme de serrure proprement dit, par exemple des encoches 26 venant s'engager dans une broche homologue (non représentée) du mécanisme de serrure. Le bouton 22 et l'axe central 24 sont mobiles en rotation et, lorsque la serrure est assemblée, sont solidaires du bloc rotor 16 ainsi que du panneton 18, de l'entrée de serrure 20, etc. En revanche, le bouton 22 et l'axe central 24 ne sont pas mobiles en translation axiale.

Pour permettre l'entrainement automatique de la serrure, il est prévu un moteur électrique (non représenté) dont un pignon vient engrener une denture 28 d'une roue motrice 30 présentant un certain nombre de caractéristiques spécifiques de l'invention, qui seront décrites en détail ci-après.

### Mécanisme débrayable de couplage du moteur d'entrainement à l'ensemble rotor de la serrure.

La roue motrice 30 a une forme généralement plate et circulaire, avec du côté opposé au bouton 22 une face 32 qui comporte un certain nombre d'éléments illustrés plus en détail sur la Figure 5.

Cette face 32 est une face formant came, et elle comporte une pluralité de butées radiales 34, par exemple trois butées 34 réparties à 120° (cette configuration n'étant aucunement limitative). Entre deux butées consécutives la face 32 comporte un profil de came 36 comprenant deux rampes symétriques 38 s'étendant chacune depuis le pied 40 de la butée 34 jusqu'à un méplat central surélevé 42 (la "surélévation" étant entendue en direction axiale dans un sens opposé à celui tourné vers le bouton 22). Le méplat central 42 s'étend sur une ouverture angulaire d'environ 10 à 15°, et chacune des rampes 38 sur une ouverture angulaire d'environ 25 à 30°. La surface du profil de came 36, incluant les rampes 38 et le méplat central 42, est une surface lisse de manière à présenter un coefficient de frottement minimal avec les éléments, décrits plus bas, qui viendront en contact avec ce profil de came.

La roue motrice 30, qui présente une ouverture centrale 44 dont le diamètre est supérieur à celui de l'axe central 24 du bouton 22, est montée libre à rotation sur un palier cylindrique 46 solidaire du bouton 22 et de diamètre supérieur à celui de l'axe central 24. La roue motrice 30 est mobile librement à rotation par rapport au bouton 22, et donc par rapport à l'axe central 24. Le bouton 22 est par ailleurs pourvu d'un épaulement 48 contre lequel la roue motrice 30 reste plaquée, cette roue motrice 30 n'étant pas mobile en translation axiale.

Le mécanisme selon l'invention comporte également une pièce 50 formant organe de couplage, illustrée plus en détail sur la Figure 5.

L'organe de couplage 50 se présente sous la forme d'une bague ou d'une couronne avec une ouverture centrale 52 dont le diamètre correspond à celui de l'axe central 24. L'organe de couplage 50 est mobile selon deux degrés de liberté en rotation et en translation axiale par rapport à l'axe central 24, qui fait office de palier pour l'organe 50. L'organe de couplage 50 est également libre en rotation et en translation axiale par rapport au bouton 22 et à la roue motrice 30.

Sur sa face tournée vers la roue motrice 30, l'organe de couplage 50 comporte une première région circulaire, extérieure, 54 portant une pluralité de saillies radiales 56, en nombre égal à celui des butées radiales 34 de la roue motrice 30 et destinées à venir en contact avec ces dernières. L'organe de couplage 50 comporte également, sur une seconde région circulaire, intérieure, 58, une pluralité de dents de crabot entraineur 60, homologues de dents de crabot récepteur 62 formées sur le bouton 22 autour de l'axe central 24 (Figure 4). Le diamètre de la seconde région circulaire 58 est inférieur à celui de l'ouverture 44 de la roue motrice 30, de sorte que les dents de crabot 54 peuvent passer librement au travers de cette ouverture 44 pour permettre l'accouplement/désaccouplement des dents de crabots entraineur 60 et récepteur 62 par un mouvement de translation axial, dans un sens ou dans l'autre, de l'organe de couplage 50 le long de l'axe central 24.

L'organe de couplage 50 présente, sur la face 64 opposée à celle portant les saillies radiales 56 et les dents de crabot entraineur 60, une surface de friction 64 lisse. Cette surface de friction 64 est en contact avec une rondelle de friction 66 qui est une rondelle avec, au moins sur la face en contact avec la surface 64, un matériau à coefficient de frottement élevé tel que - à titre d'exemple purement illustratif - le liège, matériau avantageux pour sa faible usure, la constance de son coefficient de frottement au cours du temps, et les faibles pertes mécaniques qu'il est susceptible d'introduire.

Le mécanisme comprend enfin un organe ressort 68 appliquant en direction axiale une pression dirigée vers le bouton 22, pression qui plaque la rondelle 66 et l'organe de couplage 50 contre la roue motrice 30, ainsi que cette dernière contre le bouton 22. Côté opposé, l'organe ressort 68 est en appui sur une pièce de châssis fixe de la serrure, comme on peut le voir notamment sur la Figure 3.

L'ensemble peut également comprendre une pièce 70 dont le rôle est d'empêcher la rotation de la rondelle de friction 66, par exemple une pièce munie d'ailettes 72 venant en appui contre un élément fixe du châssis de la serrure. On notera que ce moyen d'immobilisation en rotation peut être éventuellement un élément formé monobloc avec la rondelle de friction 66.

Enfin, le bouton 22 comporte avantageusement une came périphérique de codage 74 permettant, en combinaison avec un palpeur (non représenté) actionnant par exemple un poussoir électrique, de détecter tout mouvement de rotation du bouton, notamment pour :
- réveiller des circuits électroniques (microcontrôleur, etc.) sur détection d'un début de rotation ;
- déterminer que le bouton a été actionné, afin de prendre toute action appropriée (détection et horodatage de la manoeuvre, etc.) ;
- avec possibilité de déterminer le sens (horaire ou antihoraire) de cette rotation, c'est-à-dire de déterminer si la manoeuvre du bouton est une manoeuvre d'ouverture ou de fermeture de la serrure.

### Cinématique du mécanisme débrayable de couplage

Dans la configuration initiale, c'est-à-dire à l'arrêt (la serrure étant verrouillée ou bien déverrouillée), les saillies radiales 56 de l'organe de couplage 50 se situent chacune au sommet du profil de came 36 de la roue motrice 30, c'est-à-dire en contact avec ce profil à l'endroit des méplats centraux respectifs 42. Dès lors, l'organe de couplage 50 est maintenu en direction axiale en éloignement du bouton 22, et par voie de conséquence les dents de crabot entraineur 60 sont découplées des dents de crabot récepteur 62 du bouton 22. L'organe ressort 68 se trouve alors dans son état de compression maximale.

Dans cette position, que l'on peut qualifier de "neutre", le bouton 22 et donc le bloc rotor 16 sont totalement découplés du mécanisme d'entrainement, de sorte que le bouton 22 peut être actionné librement, à l'ouverture ou à la fermeture, et que, de la même façon, la serrure peut être manoeuvrée depuis l'extérieur au moyen d'une clé introduite dans l'entrée de serrure 20. En d'autres termes, la serrure se comporte exactement comme une serrure conventionnelle, non motorisée. On notera également que ce découplage purement mécanique a pour effet de mettre le bouton 22 et le bloc rotor de la serrure totalement "en roue libre", sans qu'ils n'opposent aucune résistance, même minime, à la manoeuvre manuelle de la serrure par le bouton ou par la clé.

Pour actionner électriquement la serrure, le moteur est alimenté et vient entrainer en rotation la roue motrice 30 par la denture périphérique 28. Cette rotation est effectuée dans un sens ou dans l'autre selon que l'on souhaite actionner la serrure dans le sens de l'ouverture ou bien dans le sens de la fermeture, la cinématique étant la même dans l'un et l'autre cas.

En début de rotation de la roue motrice 30, l'organe de couplage 50 est retenu par le frottement de la rondelle de friction 66 plaquée par l'organe ressort 68 contre la surface de friction 64. L'organe de couplage 50, qui est poussé contre la roue motrice 30 par l'organe ressort 68, vient alors glisser axialement sur l'axe central 24 en direction de la roue motrice 30 dès que cette dernière a tourné de quelques degrés, lorsque les saillies radiales 56 viennent quitter le méplat central 42 pour s'engager sur les rampes 38. Du fait de l'inclinaison des rampes 38, l'organe de couplage 50 se rapproche progressivement de la roue motrice 30, et donc du bouton 22 et des dents de crabot récepteur 62, jusqu'à ce que les saillies radiales 56 viennent buter contre les butées radiales 34 de la roue motrice 30. Les dents de crabot entraineur 60 sont alors en prise avec les dents de crabot récepteur 62 du bouton 22.

Dans cette configuration, la roue motrice 30 entraine en rotation l'organe de couplage 50 (par les butées radiales 34 qui viennent appuyer contre les saillies radiales 56 de l'organe de couplage 50), et par voie de conséquence le bouton 22 (via l'ensemble crabot entraineur/crabot récepteur). Le bouton entrainé en rotation par ce mécanisme entraine lui-même le bloc rotor de la serrure, ce qui a pour effet de manoeuvrer celle-ci dans le sens voulu, fermeture ou ouverture, selon le sens de rotation du moteur et donc celui du mécanisme d'entrainement.

La rotation complète du rotor (sur un tour, deux tours, deux tours et demi...) est détectée par un moyen approprié, par exemple un photodétecteur associé à un disque d'indexation solidaire de la roue du moteur, ou par tout autre moyen conventionnel approprié.

Lorsque cette fin de course du rotor est détectée, le sens de rotation du moteur est inversé. La roue motrice 30 est alors entrainée en sens inverse sur une fraction de tour prédéterminée, et cette rotation inverse a pour effet de faire remonter les saillies radiales 56 le long des rampes 38 jusqu'à atteindre les méplats centraux 42 (l'organe de couplage 50 étant empêché de tourner par le frottement exercé par la rondelle de friction 66 pendant cette phase). Ceci a pour effet de déplacer axialement l'organe de couplage 50 en éloignement de la roue motrice 30 et du bouton 22, avec pour conséquence de découpler les dents de crabot entraineur 60 d'avec les dents de crabot récepteur 62. L'organe de couplage 50 est donc libéré des dents de crabot récepteur 62 et donc du bouton 22, qui se retrouve désormais "en roue libre", dans la configuration qui était celle décrite tout au début du présent exposé de la cinématique du mécanisme.

On notera que, pour que ce mode opératoire puisse fonctionner, il convient que l'effort de frottement à rotation exercé par la rondelle de friction 66 sur la face de friction 64 de l'organe de couplage 50 soit supérieur à l'effort de frottement qu'exercent les saillies radiales 56 de l'organe de couplage 50 sur les profils de came 36 de la roue motrice 30.

On notera également que, si par extraordinaire (par exemple du fait d'une défaillance de l'électronique ou des piles) il n'est pas possible d'inverser le sens de rotation du moteur en fin de course du rotor, et que le mécanisme se trouve donc dans la configuration avec les saillies radiales 56 en appui contre les butées radiales 34, il reste néanmoins possible de débrayer manuellement le mécanisme. En effet, une rotation à la main du bouton entraînera la roue motrice 3, avec certes la nécessité de vaincre la résistance mécanique du moteur encore embrayé. Mais cette résistance mécanique ne se manifestera que sur quelques degrés de rotation, et sera suivie rapidement du découplage de la roue motrice 30 avec l'organe de couplage 50, et donc de la roue motrice avec le bouton et le rotor de la serrure. Le mécanisme restera alors ensuite en configuration débrayée.

### Manoeuvré d'une serrure à pêne de fermeture

Dans certains cas, la serrure est une serrure qui, à l'ouverture, commande en fin de course l'escamotage d'un pêne de fermeture (cas typique des serrures dépourvues de béquille à l'extérieur de la porte).

Dans le cas d'une serrure motorisée conventionnelle, le maintien du pêne escamoté pendant le temps nécessaire pour pousser l'ouvrant entraine normalement un pic de courant électrique important, car en fin de course le moteur est alimenté mais comme son rotor est bloqué il consomme bien davantage.

Le mécanisme de l'invention permet de remédier à cet inconvénient, si l'on désalimente le moteur juste au moment où celui-ci arrive en butée, c'est-à-dire au moment où après avoir déverrouillé la serrure il a provoqué l'escamotage du pêne.

Si le moteur est désalimenté à cet instant précis, le mécanisme reste embrayé de façon purement passive et mécanique, de sorte que la porte est complètement déverrouillée et le pêne reste escamoté sans aucune consommation du moteur.

Une temporisation est appliquée avant de réalimenter le moteur et le faire tourner en sens inverse pour assurer, comme expliqué plus haut, le débrayage du mécanisme d'entrainement d'avec le bouton 22. Cette rotation inverse provoquera immédiatement le retour du pêne à sa position normale, non rétractée. Mais on notera que pendant toute la durée de la temporisation, c'est-à-dire pendant toute la durée pendant laquelle le pêne est resté escamoté, le moteur était arrêté et désalimenté, entraînant une économie d'énergie importante et donc une augmentation significative de la durée de vie des piles d'alimentation de la serrure.

## Revendications

1. Une serrure (10) de type cylindre à bouton, motorisée à l'ouverture et à la fermeture, comprenant :
- un bloc stator (12), apte à être fixé à un ouvrant ;
- un ensemble rotor (16), mobile en rotation par rapport au bloc stator (12) dans un sens et dans l'autre, cet ensemble rotor (16) comportant un bouton (22) prolongé par un axe central de manoeuvre (24), et un panneton (18) solidaire de l'axe central (24);
- un moteur électrique réversible d'entrainement du rotor (16);
- des moyens de commande du moteur sélectivement dans un sens de rotation ou dans l'autre ; et
- un mécanisme débrayable de couplage du moteur à l'ensemble rotor (16),
*dans laquelle* le mécanisme débrayable de couplage du moteur comprend :
- une roue motrice (30) entrainable en rotation par le moteur dans un sens et dans l'autre, cette roue motrice (30) étant montée sur l'axe central (24) librement en rotation par rapport à celui-ci et au bouton (22), avec, sur une face formant came (32) :
une série de butées radiales (34) réparties circonférentiellement et,
entre chaque couple de butées, un profil (36) comprenant deux rampes opposées (38, 38) s'étendant de part et d'autre d'un méplat central (42) ;
- un organe de couplage (50) en forme de rondelle, monté librement à rotation et à translation sur l'axe central, comprenant :
sur une première face, une série de saillies radiales (56) tournées vers la face formant came (32) de la roue motrice (30), ces saillies radiales (56) étant en contact par leur sommet avec les profils (36) respectifs de la face formant came (32), et
sur une seconde face, une surface de friction (64) ; et
- un organe ressort (68), apte à comprimer axialement l'organe de couplage (50) contre la roue motrice (30), l'effort de frottement à rotation exercé par l'organe ressort (68) contre la surface de friction (64) de l'organe de couplage étant supérieur à l'effort de frottement entre les saillies radiales (56) de l'organe de couplage (50) et les profils (36) de la face formant came (32) de la roue motrice (30),
*et dans laquelle* le moteur est actionné dans un premier sens de rotation par les moyens de commande de sorte que l'entrainement de la roue motrice (30) par le moteur produise successivement :
a) un mouvement relatif en rotation de la roue motrice (30) par rapport à l'organe de couplage (50), avec déplacement des saillies radiales (56) de l'organe de couplage (50) le long des rampes (38) de la roue motrice (30) depuis le méplat (42) vers la butée (34), et corrélativement rapprochement axial puis accouplement mutuel,
b) puis une venue en butée des saillies radiales (56) de l'organe de couplage (50) contre les butées (34) de la roue motrice (30) avec corrélativement une solidarisation en rotation de la roue motrice (30), de l'organe de couplage (50) et de l'axe central (24) assurant un entrainement en rotation de cet axe central (24) et du rotor (16) de la serrure (10),
cette serrure étant ***caractérisée en ce que*** le mécanisme débrayable de couplage comprend également :
- une série de dents de crabot récepteur (62), formées sur le bouton autour de l'axe central (24) ;
- une série de dents de crabot entraineur (60), formées sur une première région circulaire (58), tournée vers le crabot récepteur (62), de ladite première face de l'organe de couplage (50) ; et
- une rondelle de friction (66) en contact avec la surface de friction (64) de l'organe de couplage, et des moyens (72) d'immobilisation en rotation de la rondelle de friction (66),
*et **en ce que** :*
- chaque rampe (38) progresse en direction axiale depuis le pied (40) de la butée (34) jusqu'au méplat central (42) ;
- ladite série de saillies radiales (56) sont formées sur une seconde région circulaire (54), tournée vers la face formant came (32) de la roue motrice, de cette même première face ;
- le déplacement des saillies radiales (56) de l'organe de couplage le long des rampes (38) de la roue motrice depuis le méplat (42) vers la butée (34) produit un rapprochement axial puis un accouplement du crabot entraineur (60) avec le crabot récepteur (62) ; et
- ledit organe ressort (68) est apte à comprimer axialement la rondelle de friction (66) et l'organe de couplage (50) contre la roue motrice (30), l'effort de frottement à rotation exercé par la rondelle de friction (66) contre la surface de friction (64) de l'organe de couplage (50) étant supérieur audit effort de frottement entre les saillies radiales (56) de l'organe de couplage (50) et les profils (36) de la face formant came (32) de la roue motrice (30).

2. La serrure de la revendication 1, dans laquelle en fin de course du rotor (16), le moteur est actionné dans un sens inverse de rotation par les moyens de commande de sorte que l'entrainement de la roue motrice (30) par le moteur produise en outre :
c) un mouvement relatif en rotation inverse de la roue motrice (30) par rapport à l'organe de couplage (50), avec un déplacement inverse des saillies radiales (56) de l'organe de couplage (50) le long des rampes (38) de la roue motrice (30) depuis la butée (34) vers le méplat (42), avec corrélativement un éloignement axial puis un désaccouplement du crabot entraineur (60) d'avec le crabot récepteur (62),
le rotor (16) et le bouton (22) étant alors débrayés du mécanisme de couplage et se trouvant libres en rotation pour permettre un actionnement manuel de la serrure.

3. La serrure de la revendication 2, dans laquelle :
- il est en outre prévu des moyens de détection de fin de course du rotor (16); et
- les moyens de commande sont des moyens aptes à :
après détection de la fin de course du rotor (16), alimenter le moteur avec inversion de son sens de rotation, et
maintenir l'alimentation du moteur dans ce sens inversé pendant une durée prédéterminée.

4. La serrure de la revendication 3, dans laquelle :
- le déverrouillage de la serrure entraine également l'ouverture d'un pêne de serrure ; et
- les moyens de commande sont des moyens aptes à :
après détection de la fin de course, appliquer une temporisation prédéterminée avant d'alimenter le moteur avec inversion de son sens de rotation.

5. La serrure de la revendication 1, comprenant en outre :
- une came périphérique de codage (74), solidaire en rotation du bouton (22); et
- des moyens senseurs, comprenant un palpeur en contact mécanique avec la came (74). et aptes à détecter une rotation manuelle exercée sur le bouton (22) et à réveiller un circuit électronique sur détection de cette rotation manuelle.

6. La serrure de la revendication 5, dans laquelle :
- la came périphérique (74) porte un codage différencié selon le sens de rotation du bouton (22); et
- les moyens senseurs sont en outre aptes à discriminer le sens de la rotation manuelle exercée sur le bouton (22).

7. La serrure de la revendication 1, dans laquelle la surface de friction (64) de l'organe de couplage (50) est une surface lisse, et la rondelle de friction (66) comprend une face frottante en contact avec cette surface de friction (64).

8. La serrure de la revendication 1, dans laquelle la roue motrice (30) entrainable en rotation par le moteur est couplée de façon non débrayable à ce moteur.

## Patentansprüche

1. Motorbetriebene Schließvorrichtung (10) des Typs Knaufzylinder zum Öffnen und Schließen, umfassend:
- einen Statorblock (12), der an einem Flügel befestigbar ist;
- eine Rotoranordnung (16), die relativ zu dem Statorblock (12) in einer Richtung und in der anderen drehbeweglich ist, wobei diese Rotoranordnung (16) einen Knauf (22) aufweist, der sich über einen mittleren Betätigungsbolzen (24) fortsetzt, und einen Schließbart (18) aufweist, der mit dem mittleren Bolzen (24) fest verbunden ist;
- einen umkehrbaren Elektromotor zum Antreiben des Rotors (16);
- Mittel zum Steuern des Motors selektiv in einer Drehrichtung oder in der anderen; und
- einen auskuppelbaren Mechanismus zum Kuppeln des Motors an die Rotoranordnung (16),
wobei der auskuppelbare Mechanismus zum Kuppeln des Motors umfasst:
- ein Antriebsrad (30), das durch den Motor zur Drehung in der einen Richtung und in der anderen angetrieben werden kann, wobei dieses Antriebsrad (30) auf dem mittleren Bolzen (24) relativ zu diesem und zu dem Knauf (22) frei drehbar gelagert ist, mit auf einer eine Nocke bildenden Seite (32):
• einer Reihe von radialen Anschlägen (34), die umfänglich verteilt sind, und
• zwischen jedem Anschlagspaar, einem Profil (36), das zwei entgegengesetzte Rampen (38, 38) umfasst, die sich auf beiden Seiten einer mittleren Abflachung (42) erstrecken;
- ein Kupplungsorgan (50) in Form einer Scheibe, das auf dem mittleren Bolzen frei drehbar und translativ gelagert ist, umfassend:
• auf einer ersten Seite, eine Reihe von radialen Vorsprüngen (56), die zu der eine Nocke bildenden Seite (32) des Antriebsrads (30) gekehrt sind, wobei diese radialen Vorsprünge (56) über ihre Spitze mit den jeweiligen Profilen (36) der eine Nocke bildenden Seite (32) in Kontakt sind, und
• auf einer zweiten Seite, eine Reibfläche (64); und
- ein Federorgan (68), das dazu eingerichtet ist, das Kupplungsorgan (50) gegen das Antriebsrad (30) zu komprimieren, wobei die Drehreibungswirkung, die durch das Federorgan (68) gegen die Reibfläche (64) des Kupplungsorgans ausgeübt wird, größer ist als die Reibungswirkung zwischen den radialen Vorsprüngen (56) des Kupplungsorgans (50) und den Profilen (36) der eine Nocke bildenden Seite (32) des Antriebsrads (30),
und wobei der Motor durch die Steuermittel in einer ersten Drehrichtung betätigt wird, so dass das Antreiben des Antriebsrads (30) durch den Motor nacheinander Folgendes bewirkt:
a) eine relative Drehbewegung des Antriebsrads (30) relativ zu dem Kupplungsorgan (50) mit Bewegung der radialen Vorsprünge (56) des Kupplungsorgans (50) entlang der Rampen (38) des Antriebsrads (30) von der Abflachung (42) aus zu dem Anschlag (34) hin und dementsprechend die axiale Annäherung und dann die gegenseitige Einkupplung,
b) dann ein Inanschlagkommen der radialen Vorsprünge (56) des Kupplungsorgans (50) gegen die Anschläge (34) des Antriebsrads (30) mit dementsprechend einer drehfesten Verbindung des Antriebsrads (30), des Kupplungsorgans (50) und dieses mittleren Bolzens (24), was ein Antreiben des mittleren Bolzens (24) und des Rotors (16) der Schließvorrichtung (10) zur Drehung bewirkt,
wobei diese Schließvorrichtung **dadurch gekennzeichnet ist, dass** der auskuppelbare Kupplungsmechanismus ferner umfasst:
- eine Reihe von Klauenkupplungs-Aufnahmeklauen (62), die an dem Knauf um den mittleren Bolzen (24) herum gebildet sind;
- eine Reihe von Klauenkupplungs-Mitnahmeklauen (60), die auf einer zu der Aufnahmeklaue (62) hin gekehrten ersten kreisförmigen Region (58) der ersten Seite des Kupplungsorgans (50) gebildet sind; und
- eine Reibscheibe (66) in Kontakt mit der Reibfläche (64) des Kupplungsorgans und Mittel (72) zum Verdrehsichern der Reibscheibe (66), und dass
- jede Rampe (38) in axialer Richtung von dem Fuß (40) des Anschlags (34) zu der mittleren Abflachung (42) fortschreitet;
- die Reihe von radialen Vorsprüngen (56) auf einer zu der eine Nocke bildenden Seite (32) des Antriebsrads gekehrten zweiten kreisförmigen Region (54) dieser gleichen ersten Seite gebildet sind;
- die Bewegung der radialen Vorsprünge (56) des Kupplungsorgans entlang der Rampen (38) des Antriebsrads von der Abflachung (42) aus zu dem Anschlag (34) hin eine axiale Heranführung und dann eine Einkupplung der Mitnahmeklaue (60) mit der Aufnahmeklaue (62) bewirkt; und
- das Federorgan (68) dazu eingerichtet ist, die Reibscheibe (66) und das Kupplungsorgan (50) gegen das Antriebsrad (30) zu komprimieren, wobei die Drehreibungswirkung, die durch die Reibscheibe (66) gegen die Reibfläche (64) des Kupplungsorgans (50) ausgeübt wird, größer ist als die Reibungswirkung zwischen den radialen Vorsprüngen (56) des Kupplungsorgans (50) und den Profilen (36) der eine Nocke bildenden Seite (32) des Antriebsrads (30).

2. Schließvorrichtung nach Anspruch 1, wobei in Endstellung des Rotors (16) der Motor durch die Steuermittel in einer umgekehrten Drehrichtung betätigt wird, so dass das Antreiben des Antriebsrads (30) durch den Motor ferner Folgendes bewirkt:
c) eine relative umgekehrte Drehbewegung des Antriebsrads (30) relativ zu dem Kupplungsorgan (50) mit einer umgekehrten Bewegung der radialen Vorsprünge (56) des Kupplungsorgans (50) entlang der Rampen (38) des Antriebsrads (30) von dem Anschlag (34) aus zu der Abflachung (42) hin mit dementsprechend einer axialen Entfernung und dann einer Auskupplung der Mitnahmeklaue (60) aus der Aufnahmeklaue (62);
wobei der Rotor (16) und der Knauf (22) dann von dem Kupplungsmechanismus ausgekuppelt sind und frei drehbar sind, um eine manuelle Betätigung der Schließvorrichtung zu gestatten.

3. Schließvorrichtung nach Anspruch 2, wobei
- ferner Mittel zum Detektieren der Endstellung des Rotors (16) vorgesehen sind; und
- die Steuermittel Mittel sind, die eingerichtet sind:
• nach Detektion der Endstellung des Rotors (16), zum Versorgen des Motors mit Umkehr seiner Drehrichtung, und
• zum Aufrechterhalten der Versorgung des Motors in dieser umgekehrten Richtung während eines vorbestimmten Zeitraums.

4. Schließvorrichtung nach Anspruch 3, wobei
- die Entriegelung der Schließvorrichtung auch das Öffnen eine Schließriegels bewirkt; und
- die Steuermittel Mittel sind, die eingerichtet sind:
• nach Detektion der Endstellung, zum Anwenden einer vorbestimmten Verzögerung vor Versorgung des Motors mit Umkehr seiner Drehrichtung.

5. Schließvorrichtung nach Anspruch 1, ferner umfassend:
- eine umlaufende Codiernocke (74), die drehfest mit dem Knauf (22) ist; und
- Sensormittel, umfassend einen Taster in mechanischem Kontakt mit der Nocke (74), die eingerichtet sind, um eine manuelle Drehung, die auf den Knauf (22) ausgeübt wird, zu detektieren und nach Detektion dieser manuellen Drehung eine elektronische Schaltung aufzuwecken.

6. Schließvorrichtung nach Anspruch 5, wobei
- die umlaufende Nocke (74) eine je nach der Drehrichtung des Knaufs (22) differenzierte Codierung trägt; und
- die Sensormittel ferner eingerichtet sind, um die Richtung der manuellen Drehung, die auf den Knauf (22) ausgeübt wird, zu unterscheiden.

7. Schließvorrichtung nach Anspruch 1, wobei die Reibfläche (64) des Kupplungsorgans (50) eine glatte Oberfläche ist und die Reibscheibe (66) eine Reibseite in Kontakt mit dieser Reibfläche (64) umfasst.

8. Schließvorrichtung nach Anspruch 1, wobei das durch den Motor zur Drehung antreibbare Antriebsrad (30) mit diesem Motor nicht auskuppelbar gekuppelt ist.

## Claims

1. A lock (10) of the knob-cylinder type, motorized in opening and closure, comprising:
- a shell block (12), adapted to be fixed to an opening frame;
- a rotor unit (12), mobile in rotation with respect to the shell block (12), in one direction and the other, said rotor unit (16) including a knob (22) extended by a central operating stem (24), and a bit (18) integral with the central stem (24);
- a reversible electric motor for driving the rotor (16);
- means for selectively controlling the motor in one direction or in the other; and
- a disengageable mechanism for coupling the motor to the rotor unit (16),
wherein the disengageable motor-coupling mechanism comprises:
- a drive wheel (30) able to be driven into rotation by the motor in one direction or in the other, said drive wheel (30) being mounted on the central stem (24) so as to rotate freely with respect to the latter and to the knob (22), with, on a cam face (32):
• a series of radial stops (34) distributed circumferentially, and
• between each couple of stops, a profile (36) comprising two opposite ramps (38, 38) extending on either side of a central flat (42);
- a washer-shaped coupling member (50), mounted on the central stem so as to rotate and translate freely with respect to the latter, comprising:
• on a first face, a series of radial protrusions (56) directed towards the cam face (32) of the drive wheel (30), said radial protrusions (56) being in contact at their apex with the respective profiles (36) of the cam face (32), and
• on a second face, a friction surface (64); and
- a spring member (68), adapted to axially compress the coupling member (50) against the drive wheel (30), the rotational friction effort exerted by the spring member (68) against the friction surface (64) of the coupling member being higher than the friction effort between the radial protrusions (56) of the coupling member (50) and the profiles (36) of the cam face (32) of the drive wheel (30),
and wherein the motor is actuated in a first direction of rotation by the control means so that the driving of the drive wheel (30) by the motor produces successively:
a) a relative rotational movement of the drive wheel (30) with respect to the coupling member (50), with a displacement of the radial protrusions (56) of the coupling member (50) along the ramps (38) of the drive wheel (30) from the flat (42) towards the stop (34) and, correlatively, an axial moving thereof closer to each other, then a mutual engagement,
b) then a coming into abutment of the radial protrusions (56) of the coupling member (50) against the stops (34) of the drive wheel (30), with correlatively a fastening in rotation of the drive wheel (30), the coupling member (50) and the central stem (24) ensuring a driving into rotation of said central stem (24) and of the rotor (16) of the lock (10),
said lock being **characterized in that** the disengageable coupling mechanism also comprises:
- a series of teeth of a receiving dog clutch (62), formed on the knob about the central stem (24);
- a series of teeth of a drive dog clutch (60), formed on a first circular region (58), directed towards the receiving dog clutch (62), of said first face of the coupling member (50); and
- a friction washer (66) in contact with the friction surface (64) of the coupling member, and means (72) for immobilizing the friction washer (66) in rotation,
and **in that**:
- each ramp (38) progresses in the axial direction from the foot (40) of the stop (34) to the central flat (42);
- said series of radial protrusions (56) is formed on a second circular region (54), directed towards the cam face (32) of the drive wheel, of this same first face;
- the displacement of the radial protrusions (56) of the coupling member along the ramps (38) of the drive wheel from the flat (42) towards the stop (34) produces an axial moving of the drive dog clutch (60) and the receiving dog clutch (62) closer to each other, then a coupling thereof; and
- said spring member (68) is adapted to axially compress the friction washer (66) and the coupling member (50) against the drive wheel (30), the rotational friction effort exert by the friction washer (66) against the friction surface (64) of the coupling member (50) being higher than said friction effort between the radial protrusions (56) of the coupling member (50) and the profiles (36) of the cam face (32) of the drive wheel (30).

2. The lock of claim 1, wherein, at the end of travel of the rotor (16), the motor is actuated in a reverse direction of rotation by the control means so that the driving of the drive wheel (30) by the motor further produces :
c) a reverse relative rotational movement of the drive wheel (30) with respect to the coupling member (50), with a reverse displacement of the radial protrusions (56) of the coupling member (50) along the ramps (38) of the drive wheel (30) from the stop (34) towards the flat (42) and, correlatively, an axial moving of the drive dog clutch (60) and the receiving dog clutch (62) away from each other, then a disengagement thereof,
the rotor (16) and the knob (22) being then disengaged from the coupling mechanism and becoming free in rotation to allow a manual actuation of the lock.

3. The lock of claim 2, wherein:
- there are further provided means for detecting the end of travel of the rotor (16); and
- the control means are means adapted to:
• after detection of the end of travel of the rotor (16), supply the motor with reversal the direction of rotation thereof, and
• maintain the supply of the motor in this reverse direction during a predetermined duration.

4. The lock of claim 3, wherein:
- the unlocking of the lock also causes the opening of a lock bolt; and
- the control means are means adapted to:
• after detection of the end of travel, apply a predetermined time out before supplying the motor with reversal of the direction of rotation thereof.

5. The lock of claim 1, further comprising:
- a peripheral coding cam (74), rotationally integral with the knob (22) ; and
- sensing means, comprising a sensor in mechanical contact with the cam (74) and adapted to detect a manual rotation exerted to the knob (22) and to wake up an electronic circuit upon detection of said manual rotation.

6. The lock of claim 5, wherein:
- the peripheral cam (74) carries a coding that is differentiated according to the direction of rotation of the knob (22) ; and
- the sensing means are further adapted to discriminate the direction of the manual rotation exerted to the knob (22).

7. The lock of claim 1, wherein the friction surface (64) of the coupling member (50) is a smooth surface, and the friction washer (66) comprises a rubbing surface in contact with said friction surface (64).

8. The lock of claim 1, wherein the drive wheel (30) able to be driven into rotation by the motor is non-disengageably coupled to this motor.
